# FASCICULE DE BREVET EUROPEEN

(11) **EP 0 040 137 B1**
(45) Date de publication et mention de la délivrance du brevet: **05.09.1984**
(21) Numéro de dépôt: 81400703.5
(22) Date de dépôt: 05.05.1981
(51) Int. Cl.: B24B 37/04

(54) **Machine de rectification de matériaux durs, notamment de quartz**
Schleifmaschine für harte Materialien, insbesondere Quarz
Finishing machine for hard materials, especially quartz

(30) Priorité: 08.05.1980 FR 8010300
(43) Date de publication de la demande: 18.11.1981
(73) Titulaire: Bieler, Daniel Maurice Paul, F-93290 Tremblay-les-Gonesse Seine-Saint-Denis (FR)
(72) Inventeur: Bieler, Daniel Maurice Paul, F-93290 Tremblay-les-Gonesse Seine-Saint-Denis (FR)
(74) Mandataire: Lepeudry-Gautherat, Thérèse

## Description

La présente invention a pour objet une machine de rectification ou rectifieuse, de matériaux durs, et notamment de quartz à effet piezoélectrique, par abrasion, du type dans lequel la pièce est usée par frottement contre une surface sur laquelle est déposé un abrasif.

Par le brevet des Etats-Unis d'Amérique US-A-2, 469,563, on connaît une machine de ce type, permettant d'effectuer une rectification simultanée de deux faces des pièces à rectifier. Ces pièces, qui se présentent sous la forme de plaquettes, sont disposées chacune dans l'une d'une pluralité d'alvéoles cylindriques, pratiquées dans un élément de retenue annulaire fixe, et régulièrement réparties autour de l'axe de symétrie de l'élément de retenue annulaire, la face inférieure de chaque plaquette reposant sur une surface supérieure de frottement d'un élément cylindrique de rectification également reçu dans l'alvéole correspondante, et un plateau supérieur de rectification reposant, sur la face supérieure des plaquettes faisant saillie hors des alvéoles. Le plateau supérieur de rectification est animé d'un mouvement principal oscillatoire ou rotatif, en étant monté par sa partie centrale sur une broche excentrique, entraînée en rotation autour de l'axe de symétrie de l'élément de retenue annulaire, ainsi que d'un mouvement secondaire intermittent ou continu, assuré, respectivement, au moyen d'un rouleau ou galet à rappel élastique coopérant avec une denture pratiquée sur le pourtour du plateau supérieur de rectification, à chaque fois que ce dernier est amené contre le rouleau dans son mouvement principal, ou au moyen d'une roue dentée solidaire de la broche excentrique et en prise avec un pignon fixe coaxial à l'axe de symétrie de l'élément de retenue annulaire, un bras, dont l'extrémité libre porte un doigt pénétrant dans un trou borgne sur la face supérieure du plateau supérieur, étant de plus articulé par son autre extrémité supérieure de la broche, de sorte qu'il se produise un renouvellement, respectivement, intermittent ou continu, de la surface inférieure du plateau supérieur de rectification en contact avec la face supérieure des plaquettes, dont la rectification est facilitée par l'amenée, vers ces dernières, d'un abrasif s'écoulant par des conduits, selon une caractéristique bien connue.

L'utilisation de cette machine, du type dit « à excentrique •, ne permet pas d'adapter au mieux les mouvements relatifs décrits par les surfaces en contact, ainsi que les vitesses avec lesquelles ces mouvements sont décrits, pour obtenir une bonne précision, indépendamment de la nature du matériau dur à rectifier. Accessoirement, cette machine ne permet pas de choisir les plans selon lesquels chaque face d'une plaquette doit être rectifiée.

Le brevet allemand DE-B-1.029.699 décrit une machine de polissage de pierres plates dans laquelle la pierre est supportée par un plateau tournant reposant sur des vérins hydrauliques reliés à une chambre commune au moyen de restrictions. Ainsi la pression, que la meule exerce sur les parties les plus épaisses de la pierre, provoque une modification de la position de celle-ci par rapport à la meule par compensation hydraulique des pressions dans les vérins de support. La pierre trouve alors rapidement une position moyenne correspondant sensiblement au plan théorique de « lissage des bosses et des creux. Cette disposition ne présente pas les qualités de guidage nécessaires au polissage de cristaux tels que le quartz et ne permet en outre pas de choisir et de conserver l'orientation de la face à polir par rapport à une direction déterminée.

En effet, on sait que les matériaux cristallisés, et en particulier le quartz, présentent des axes de cristallisation et que les caractéristiques radioélectriques des plaquettes de quartz dépendent d'une manière très sensible de l'angle que forment leurs faces avec leurs axes de cristallisation. Pratiquement, après rectification dans une rôdeuse, par exemple du type décrit ci-dessus, on sélectionne les quartz possédant les angles désirés par goniométrie et on rejette une bonne partie de ceux-ci. Bien entendu, cette sélection statistique conduit à un prix de revient élevé des plaquettes de quartz utilisables par exemple dans les transmissions radioélectriques pour le pilotage des étages oscillateurs.

Un premier objet de la présente invention est une rectifieuse permettant de réaliser une rectification de pièces en matières dures, telles que du quartz, et de les rendre planes et parallèles par retournement une fois que la correction est apportée sur une face.

Un second objet de la présente invention est de permettre, dans une machine rectifieuse, l'ajustage de l'angle des faces par rapport à l'axe principal du cristal à la valeur désirée, ainsi que celui de l'épaisseur des pièces tout en obtenant un très bon état de surface.

A cet effet, la machine, selon l'invention, pour la rectification de pièces en matériaux durs par abrasion, comprenant des conduits d'amenée d'un abrasif vers les pièces disposées dans des alvéoles d'un plateau fixe, au-dessus duquel une surface de frottement est entraînée en rotation, comme cela est le cas dans la machine faisant l'objet du brevet précité, se caractérise en ce qu'elle comprend un système planétaire, tournant au-dessus du plateau fixe, et dont les satellites tournent au-dessus des pièces, de sorte que la face inférieure des satellites constitue la surface de frottement susceptible d'être amenée au contact des faces supérieures des pièces placées chacune sur une table également disposée dans l'avéole correspondante du plateau fixe.

Ainsi, contrairement à la disposition utilisée dans la technique antérieure, les satellites tournent selon des mouvements cycloïdaux au-dessus des plaquettes ou pièces portées par des tables et restant fixes sur le plateau.

Selon une autre caractéristique de l'invention, les tables sont montées pivotantes sur l'arête d'un couteau placé au-dessous de l'une de leurs extrémités, la position angulaire de chaque table étant ajustée par action d'une vis micrométrique portant sous la table au voisinage d'une autre extrémité, chaque ajustage de position s'effectuant individuellement, de sorte qu'il soit possible d'éroder les plaquettes selon un angle déterminé.

Avantageusement dans ce cas, chaque table est mécaniquement rappelée contre un socle, disposé dans le plateau fixe, et portant d'une part, le couteau, et d'autre part, les moyens d'entraînement de la vis micrométrique, tels qu'un moteur pas-à-pas ou à courant continu, par une ventouse magnétique, dont le corps est solidaire du socle et dont la plaque polaire est solidaire de la table.

Il est ainsi possible d'obtenir un réglage très fin de l'inclinaison de la table par rapport au plateau, et par suite, des angles précis des faces des plaquettes montées sur chaque table.

Selon une autre caractéristique de l'invention, les plaquettes de quartz sont maintenues sur les tables précitées par aspiration. Ceci est obtenu en utilisant des tables présentant une multitude d'orifices débouchant à leurs faces supérieures et réunis par l'intermédiaire d'un collecteur à un dispositif d'aspiration.

En effet, au niveau de précision auquel travaille la machine, la fixation des plaquettes de quartz sur les tables par une goutte d'adhésif de quelques microns provoquerait des différences angulaires préjudiciables à la qualité du résultat que l'on désire obtenir.

La coopération des satellites et des plaquettes pour le rodage peut être assurée en montant le socle sur les tiges d'un vérin et en le guidant par des rails verticaux sur des colonnes de guidage, le vérin commandant l'élévation du socle et des tables au fur et à mesure de l'abrasion des pièces.

Dans une première forme de réalisation, les satellites sont entraînés par une couronne dentée intérieure et guidés par une couronne dentée extérieure solidaire d'un support de plateau fixe, la couronne dentée intérieure étant elle-même entraînée par un axe s'étendant à l'intérieur d'un fourreau à travers le socle, l'axe étant lui-même entraîné par un moteur.

Dans une seconde forme de réalisation, les satellites sont entraînés en rotation avec un plateau porte-satellites, sous lequel chaque satellite est suspendu par l'intermédiaire d'une transmission de type cardan, le plateau porte-satellites étant monté en rotation sous un bras d'une potence dont le mât est disposé latéralement par rapport au plateau fixe. De préférence, dans ce cas, les satellites sont entraînés chacun en rotation sur eux-mêmes sur un axe traversant le plateau porte-satellites et solidaire, au-dessus de ce dernier, d'une poulie reliée par une courroie à une poulie centrale, coaxiale au plateau porte-satellites, et susceptible d'être entraînée en rotation indépendamment de la rotation du plateau porte-satellites, de sorte que la vitesse et le sens de rotation des satellites sur eux-mêmes puissent être choisis indépendamment de la vitesse et du sens de rotation du plateau porte-satellites, ce qui permet une adaptation très avantageuse de la machine à la nature du matériau dur constituant les plaquettes à roder. Les moyens d'entraînement en rotation du plateau porte-satellites ainsi, éventuellement que ceux qui assurent l'entraînement propre de la poulie, sont portés par la potence, de préférence par le bras monté pivotant sur le mât, et coulissant le long de ce dernier.

D'autres caractéristiques et avantages de l'invention apparaîtront au cours de la description qui va suivre les modes de réalisation particuliers, donnés uniquement à titre d'exemples non limitatifs, en regard des figures qui représentent :
la figure 1 une coupe verticale d'un premier exemple de rectifieuse selon la ligne I-I de la figure 2 ;
la figure 2 une vue en plan de la machine selon la figure 1 ;
la figure 3 une vue en coupe représentant le montage d'une table ;
la figure 4 une coupe verticale de la même table selon un plan radial différent ;
la figure 5 une table en position inclinée ;
les figures 6, 7 et 8 des schémas d'explication du processus opératoire, sur lesquels les dimensions sont considérablement exagérées pour faciliter la compréhension ;
la figure 9 une vue latérale d'un second exemple de rectifieuse et
la figure 10 une vue en plan de la machine selon la figure 9.

Sur la figure 1, on voit que la machine se compose d'une embase 1 sur laquelle est monté un socle 2, tous deux de préférence en granit, le socle 2 pouvant se mouvoir verticalement le long de cinq colonnes de guidage 3 sous faction d'un vérin 4, de préférence comportant trois tiges 5. Le socle 2 est percé, dans sa partie centrale, d'un alésage 6 à travers lequel passe un fourreau 7 renfermant un axe d'entraînement 8, qui entraîne la couronne dentée intérieure 9 en rotation. Des satellites 10 prennent appui par leur denture d'une part sur le pignon 9 et d'autre part sur la couronne dentée extérieure 11. L'arbre 8 est entraîné en rotation par un dispositif de renvoi d'angle 12, dont l'arbre 13 est relié à un moteur électrique non représenté.

Au-dessus des satellites 10 vient prendre appui un couvercle 14, dont l'intérieur présente des conduits 15 dont le rôle est d'assurer le cheminement de l'abrasif destiné au rodage des plaquettes de quartz qui sont très schématiquement représentées en 16. Les plaquettes de quartz sont disposées sur des tables 17 dont le montage à l'intérieur d'alvéoles du plateau fixe 18 sera expliqué ultérieurement. Le plateau 18 et la couronne extérieure 11 reposent sur un support fixe 19.

On aperçoit, sur la figure 2, la couronne dentée extérieure 11 à l'intérieur de laquelle viennent prendre appui trois satellites 10 représentés en traits interrompus et entraînés par la couronne dentée intérieure ou pignon 9. Dans l'exemple représenté, le plateau 18 porte cinq tables 17. Le socle 2 coulisse sur les colonnes 3 par l'intermédiaire de rails de guidage verticaux 20 sur lesquels viennent porter des tables de roulement. De préférence, l'embase 1 et le socle 2 sont réalisés en granit dont la stabilité se compare avantageusement à celle de la fonte. Les tables de roulement de précision permettent d'obtenir un déplacement absolument vertical, ce qui est nécessaire pour que le plateau 18 soit très exactement horizontal. C'est en effet par rapport à la position du plateau 18 que l'on va déterminer l'inclinaison des tables 17 et par suite l'inclinaison des faces de chaque quartz par rapport à son axe principal.

Le fonctionnement de la machine est globalement le suivant : le socle 2 occupant sa position basse par rétraction des tiges 5 du vérin 4 à l'intérieur du corps du cylindre, les plaques de quartz sont disposées sur les tables 17 et maintenues sur celles-ci comme cela est expliqué ultérieurement. Les satellites 10 sont disposés au-dessus des plaquettes de quartz et le couvercle 14 est abaissé. Puis, par action du vérin 4, le socle 2 est poussé vers le haut. Le pignon 9 est entraîné en rotation alors que l'abrasif arrive par les conduits 15.

Après un temps convenable, le cercle 2 redescend, le couvercle remonte et les plaquettes usinées sont retirées et retournées, puis, après leur double usinage, remplacées par de nouvelles plaquettes.

La figure 3 représente une coupe verticale par un plan radial passant par l'axe de la machine représentant en vue partielle le montage d'une table 17 sur le socle 2.

Conformément à une caractéristique de l'invention, la machine permet d'obtenir une inclinaison des tables 17, sur lesquelles sont disposées les plaquettes de quartz (non représentées sur la figure 3), de manière à obtenir la formation d'un angle entre une face de ladite plaquette et le plan horizontal. Comme exposé précédemment, une table 17 est incluse dans une alvéole 21, formée dans le plateau 18 monté sur le support 19, par l'intermédiaire d'un joint 22 qui évite que l'abrasif ne pénètre à l'intérieur du mécanisme de la machine.

La table 17 est supportée par le socle 2 de préférence par l'intermédiaire d'une ventouse magnétique, dont le corps 23 est vissé par une vis 24 dans le socle 2, et dont la plaque polaire 25 est solidaire de la table 17 par une vis 26. La table 17 repose par ses deux extrémités d'une part sur un pivot 27, en forme de couteau, solidaire du socle 2 par l'une de ses extrémités, et sur une vis micrométrique 28, dont le déplacement est commandé par un moteur pas-à-pas ou à courant continu 29.

Dans ces conditions, on conçoit aisément que, par action sur le moteur électrique 29, il soit possible de donner une inclinaison très faible à la table, donc à la surface supérieure des plaquettes, si elles sont initialement à faces parallèles par rapport à l'horizontale,

On à représenté sur la figure 5 une table 17 en position inclinée.

La figure 4 représente une coupe analogue à celle de la figure 3, mais par un autre plan radial, ce qui permet de distinguer le système de maintien des plaquettes en position horizontale par un ensemble de conduits 30 interconnecté par un collecteur 31 avec une canalisation 32 reliée à un dispositif quelconque susceptible de produire une forte dépression. Les trois plaquettes de quartz 16 sont maintenues à l'encontre des forces qui leur sont appliquées latéralement par un cadre 33. Comme signalé précédemment, le dispositif de maintien et d'application des plaquettes contre la surface de la table permet d'éviter les erreurs d'angle résultant de la présence de gouttes de colle à diamètre indéterminé.

Les figures 6, 7 et 8 sont des schémas permettant de comprendre le processus d'élaboration de plaquettes de quartz à faces parallèles orientées par rapport à l'axe principal.

Sur la figure 6, on voit une plaquette 16 et son axe principal s'étendant selon la direction 16a.

La première étape consiste à rendre la face supérieure 16b parallèle à l'axe 16a. Cela est obtenu comme expliqué précédemment par inclinaison de la table 17 d'un angle déterminé. Puis, la plaquette est retournée et, selon la même inclinaison, la face 16c est rodée de manière à devenir parallèle à la face 16b, et par suite à l'axe principal 16a. Dans ces conditions, on obtient un quartz ou une plaquette de quartz dont les faces 16b, et 16c, sont parallèles entre elles d'une part et parallèles à la direction de l'axe principal d'autre ou inclinées sur celui-ci d'un angle bien défini.

Bien évidemment, la position des faces 16b et 16c par rapport à l'axe principal est déterminée par goniométrie par rectification. La machine selon l'invention permet donc de réaliser des pièces dont les surfaces opposées composent un angle d'une certaine précision tout en présentant une planéité parfaite, ce qui permet d'utiliser des quartz qui auparavant étaient rejetés comme présentant des caractéristiques radioélectriques insuffisantes.

Par ailleurs, on n'applique sur le vérin 4, qui peut être un vérin hydraulique ou pneumatique, qu'une pression très faible, juste destinée à compenser l'élimination de la matière due à l'abrasion, un système d'évacuation de l'abrasif et de la matière en poudre étant prévu.

Bien entendu, bien que sur la figure 4 on n'ait représenté que trois plaquettes, le nombre de plaquettes de quartz portées par une table peut être beaucoup plus grand. Toutes les plaquettes portées par une table vont subir la même retifica- tion angulaire et bien entendu doivent être sélectionnées avant montage.

La machine représentée sur les figures 9 et 10 ne diffère de celle représentée sur les figures 1 à 5 que par la constitution et l'entraînement du système planétaire, qui, dans ce second exemple de réalisation, ne comprend aucun des éléments suivants ; pignon 9, axe d'entraînement 8, fourreau 7, renvoi d'angle 12 et arbre 13, et couronne dentée extérieure 11. Par contre, on retrouve trois satellites 10 suspendus sous un plateau porte-satellites 34, auquel ils sont chacun reliés par un cardan 35 à l'extrémité inférieure d'un axe 36, traversant le plateau porte-satellites 34, et dont l'extrémité supérieure, saillant au-dessus de ce dernier est solidaire en rotation d'une poulie 37, reliée aux poulies analogues 37 des autres satellites 10' par une courroie 38 également engagée dans la gorge d'une poulie centrale 39. Cette poulie centrale 39 est montée fixe sur l'extrémité inférieure d'un manchon traversé coaxialement par un arbre 40, monté tourillonnant dans l'extrémité libre du bras 41 d'une potence dont l'autre extrémité est montée pivotante autour du mât 42 de la potence disposé verticalement sur l'embrase 1, sur le côté du plateau fixe 18 et de son support 19. Le plateau porte-satellites 34 est solidaire en rotation, par sa partie centrale, de l'extrémité inférieure de l'arbre 40, dont l'extrémité supérieure, saillant au-dessus du bras 41 de la potence, est solidaire en rotation d'une poulie 43 reliée par une courroie 44 à une poulie 45 calée sur l'arbre de sortie d'un moteur électrique d'entraînement 46 porté par l'extrémité pivotante du bras 41, en direction diamétralement opposée de celle dirigée vers l'arbre 40 par rapport à l'axe de pivotement du bras 41 sur le mât 42 de la potence, dans un but d'équilibre.

On peut ainsi assurer l'entraînement en rotation du plateau porte-satellites 34 sur lui-même, les satellites 10 étant également entraînés en rotation autour de l'axe vertical de l'arbre 40, du fait de leur liaison au plateau porte-satellites 34. Mais, simultanément, en raison de leur liaison par la courroie 38 reliant les poulies 37 entre elles et à la poulie centrale 39, les satellites 10, sont entraînés en rotation sur eux-mêmes selon une vitesse et un sens de rotation définis à partir de la vitesse et le sens de rotation du plateau porte-satellites 34 sur lui-même.

Il est également possible, au moyen d'un moteur annexe, également porté par le bras 41 de la potence, ou à partir d'une prise de mouvement convenablement choisie sur le moteur 46 ou les poulies 45 et 43, et par l'intermédiaire de renvois adaptés, d'entraîner la poulie centrale 39 en rotation indépendamment du mouvement de rotation du plateau porte-satellites 34, de sorte que le sens et la vitesse de rotation des satellites 10 sur eux-mêmes soient choisis indépendamment du sens et de la vitesse de rotation du plateau porte-satellites 34, ce qui permet de s'adapter au matériau dur dans lequel sont constituées les plaquettes à roder.

Enfin, des butées convenablement placées permettent de limiter le pivotement du bras 41 de la potence entre une position de travail, à l'aplomb du plateau fixe 18, et une position de repos, dans laquelle le système planétaire est dégagé latéralement par rapport au plateau fixe 18.

De plus, le bras 41 de la potence est monté coulissant le long du mât 42 et ses déplacements verticaux sont commandés par un vérin hydraulique ou pneumatique (non représenté) logé dans le mât 42, permettant d'appliquer les satellites 10 sur le plateau fixe 18, ou de les dégager de ce plateau 18, qui commande la planéité des satellites 10 suspendus par des cardans 35 sous le plateau porte-satellites 34.

Dans ce mode de réalisation, les conduits d'amenée de l'abrasif (non représentés) peuvent être disposés en position sensiblement radiale afin que l'abrasif soit amené soit entre les satellites 10 et le plateau porte-satellites 34, si ces conduits sont portés par la potence et déplacées avec le système planétaire, soit entre les satellites 10 et le plateau fixe 18 si ces conduits sont portés par l'embase 1 par exemple.

Les machines qui viennent d'être décrites conviennent par ailleurs parfaitement bien à la taille très précise de toutes les autres matières dures autres que le quartz.

Il va de soi que des modifications peuvent être apportées aux modes de réalisation qui viennent d'être décrits, notamment par substitution de moyens techniques équivalents, sans sortir pour cela du cadre de la présente invention comme revendiquée dans les revendications.

## Revendications

1. Machine de rectification de pièces (16) en matériaux durs par abrasion, comprenant des conduits d'amenée (15) d'un abrasif vers les pièces (16), disposées dans des alvéoles (21) d'un plateau fixe (18) au-dessus duquel une surface de frottement est entraînée en rotation, caractérisée en ce qu'elle comprend un système planétaire tournant au-dessus du plateau fixe (18) et dont les satellites (10) tournent au-dessus des pièces (16) de sorte que la face inférieure des satellites (10) constitue la surface de frottement susceptible d'être amenée au contact des faces supérieures des pièces (16) placées sur des tables (17) égale- metn disposées dans les alvéoles (21) du plateau fixe (18).

2. Machine de rectification selon la revendication 1, caractérisée en ce que les tables (17) précitées sont montées pivotantes autour d'un couteau (27) placé au-dessous de l'une de leurs extrémités, la position angulaire de chaque table (17) étant ajustée par action d'une vis micrométrique (28) portant sous ladite table (17) au voisinage de la seconde extrémité, ledit ajustage de position étant individuel.

3. Machine selon l'une des revendications 1 ou 2, caractérisée en ce que chaque table (17) est mécaniquement rappelée contre un socle (2) disposé au-dessous du plateau (18) et portant le couteau (27) d'une part et les moyens d'entraînement (29) de la vis micrométrique (28) d'autre part par une ventouse magnétique dont le corps (23) est solidaire du socle 2 et dont la plaque polaire (25) est solidaire de la table (17).

4. Machine selon la revendication 3, caractérisée en ce que les moyens d'entraînement de la vis micrométrique (28) consistent en un moteur pas-à-pas ou à courant continu (29).

5. Machine selon l'une quelconque des revendications 1 à 4, caractérisée en ce que les tables (17) précitées sont creusées d'une multitude d'orifices (30) débouchant à leurs faces supérieures et réunis par l'intermédiaire d'un collecteur (31) à un dispositif d'aspiration (32).

6. Machine selon l'une quelconque des revendications 3 à 5 précédentes, caractérisée en ce que le socle (2) précité est monté sur les tiges (5) d'un vérin (4) et guidé par des rails de guidage verticaux (20), sur des colonnes de guidage (3), ledit vérin (4) provoquant l'élévation du socle (2) et des tables (17) au fur et à mesure de l'abrasion des pièces (16).

7. Machine selon l'une quelconque des revendications 1 à 6, caractérisée en ce que les satellites (10) précités sont entraînés par une couronne dentée intérieure (9) et guidés par une couronne dentée extérieure (11) solidaire d'un support (19) du plateau fixe (18).

8. Machine selon la revendication 7, caractérisée en ce que la couronne dentée intérieure (9) précitée est elle-même entraînée par un axe (8) passant à l'intérieur d'un fourreau (7) à travers le socle (2), et lui-même entraîné par un moteur électrique.

9. Machine selon l'une des revendications 1 à 8, caractérisée en ce que le système planétaire est recouvert par un couvercle (14) percé des conduits (15) d'amenée de l'abrasif.

10. Machine selon l'une quelconque des revendications 1 à 6, caractérisée en ce que les satellites (10) précités sont entraînés en rotation avec un plateau porte-satellites (34) sous lequel chaque satellite (10) est suspendu par l'intermédiaire d'une transmission de type cardan (35), le plateau porte-satellites (34) étant monté en rotation sous un bras (41) d'une potence dont le mât (42) est disposé latéralement par rapport au plateau fixe (18).

11. Machine selon la revendication 10, caractérisée en ce que les satellites (10) sont entraînés chacun en rotation sur lui-même sur un axe (36) traversant le plateau porte-satellites (34), et solidaire, au-dessus de ce dernier d'une poulie (37) reliée par une courroie (38) à une poulie centrale (39) coaxiale au plateau porte-satellites (34) et susceptible d'être entraînée en rotation indépendamment de la rotation du plateau porte-satellites (34).

12. Machine selon l'une des revendications 10 et 11, caractérisée en ce que l'entraînement en rotation du plateau porte-satellites (34) et, éventuellement, l'entraînement en rotation de la poulie centrale (39), est assuré par les moyens d'entraînement (43, 44, 45, 46) portés par la potence.

13. Machine selon l'une quelconque des revendications 10 à 12, caractérisée en ce que le bras (41) de la potence est monté pivotant et coulissant sur le mât (42).

14. Machine selon l'une quelconque des revendications 1 à 13, caractérisée en ce qu'elle est montée sur une embase (1) en granit, le socle (2) précité étant également en granit.

## Claims

1. Machine for truing articles (16), made of hard materials, by abrasion, comprising feed channels (15) for feeding an abrasive to the articles (16), arranged in the pockets (21) of a fixed plate (18) above which a friction surface is rotationally driven, characterised in that it comprises a planetary system rotating above the fixed plate (18), the satellites (10) of which system rotate above the articles (16) so that the lower face of the satellites (10) constitutes a friction surface which can be brought into contact with the upper faces of the articles (16) placed on tables (17) also arranged in the pockets (21) of the fixed plates (18).

2. Truing machine according to Claim 1, characterised in that the abovementioned tables (17) are mounted pivotingly about a knife (27) located below one of their ends, the angular position of each table (17) being adjusted by the action of a micrometer screw (28) acting on the said table (17) near the second end and the said position adjustment being individual.

3. Machine according to one of Claims 1 or 2, characterised in that each table (17) is mechanically urged against a plinth (2) located below the plate (18) and carrying firstly the knife (27) and secondly the means (29) of driving the micrometer screw (28), the said urging being effected by a magnetic sucker of which the body (23) is firmly fixed to the plinth (2), and of which the pole plate (25) is firmly fixed to the table (17).

4. Machine according to Claim 3, characterised in that the means of driving the micrometer screw (28) consist of a stepping motor or direct current motor (29).

5. Machine according to any one of Claims 1 to 4, characterised in that the abovementioned tables (17) are perforated by a plurality of orifices (30) opening at the upper faces of the tables and joined by means of a manifold (31) to a suction device (32).

6. Machine according to any one of the preceding Claims 3 to 5, characterised in that the abovementioned plinth (2) is mounted on the rods (5) of the jack (4) and is guided by vertical guide rails (20) on guide columns (3), the said jack (4) causing the plinth (2) and the tables (17) to be raised at the rate at which the articles (16) are abraded.

7. Machine according to any one of Claims 1 to 6, characterised in that the abovementioned satellites (10) are driven by an inner toothed rim (9) and guided by an outer toothed rim (11) firmly fixed to a support (19) of the fixed plate (18).

8. Machine according to Claim 7, characterised in that the abovementioned inner toothed rim (9) is itself driven by a shaft (8) which passes within a sleeve (7) through the plinth (2) and is itself driven by an electric motor.

9. Machine according to one of Claims 1 to 8, characterised in that the planetary system is covered by a cover (14) perforated with abrasive feed channels (15).

10. Machine according to any one of Claims 1 to 6, characterised in that the abovementioned satellites (10) are rotationally driven with a satellite-carrier plate (34) below which each satellite (10) is suspended by means of a cardan-type transmission (35), the satellite-carrier plate (34) being rotationally mounted under an arm (41) of a T-piece of which the vertical member (42) is arranged to the side of the fixed plate (18).

11. Machine according to Claim 10, characterised in that the satellites (10) are each driven to rotate about themselves on a shaft (36) passing through the satellite-carrier plate (34) and firmly fixed, above the said plate, to a pulley (37) connected by a belt (38) to a central pulley (39) coaxial with the satellite-carrier plate (34) and capable of being driven rotationally independently of the rotation of the satellite-carrier plate (34).

12. Machine according to one of Claims 10 and 11, characterised in that the rotational drive of the satellite-carrier plate (34) and, if appropriate, the rotational drive of the central pulley (39) is provided by drive means (43, 44, 45, 46) carried on the T-piece.

13. Machine according to any one of Claims 10 to 12, characterised in that the arm (41) of the T-piece is mounted so as to pivot and slide on the vertical member (42).

14. Machine according to any one of Claims 1 to 13, characterised in that it is mounted on a granite base (1), the abovementioned plinth (2) also being made of granite.

## Patentansprüche

1. Schleifmaschine für harte Materialstücke, mit Zufuhrleitungen (15) eines Schleifmittels zu den Stücken (16), die in Ausnehmungen (21) einer festen Platte (18) angeordnet sind, wobei oberhalb dieser Platte eine Reibungsfläche drehend angetrieben ist, gekennzeichnet durch ein Planetenradsystem, welches oberhalb der festen Platte (18) drehend angeordnet ist und dessen Satelliten (10) sich oberhalb der Stücke (16) derart drehen, daß die nach innen gewandte Fläche der Satelliten (10) die Reibungsfläche bilden, die bei Berührung mit den oberen Flächen der Stücke (16) mitgeführt wird, wobei diese in gleicher Weise auf Tischen (17) in den Ausnehmungen (21) der festen Platte (18) angeordnet sind.

2. Schleifmaschine nach Anspruch 1, dadurch gekennzeichnet, daß die Tische (17) jeweils schwenkbar auf einer Schneide (27) befestigt sind. welche unterhalb des einen Endes des Tisches (17) angeordnet sind, wobei die Winkellage jedes Tisches (17) durch die Einwirkung einer Mikrometerschraube (28) eingestellt ist, die unterhalb des Tisches (17) in der Nähe seines zweiten Endes gehaltert ist, wobei jeder Tisch für sich einzeln einstellbar ist.

3. Schleifmaschine nach einem der Ansprüche 1 oder 2, dadurch gekennzeichnet, daß jeder Tisch (17) mechanisch gegen einen Sockel (2) durch eine Magnetanziehungskraft angezogen ist, deren Körper (23) mit dem Sockel (2) fest verbunden ist und dessen Polpatte (25) mit dem Tisch (17) fest verbunden ist, wobei der Sockel (2) unterhalb der Platte (18) angeordnet ist und einerseits die Schneide (27) und die Antriebseinrichtung (29) für die Mikrometerschraube (28) andererseits trägt.

4. Schleifmaschine nach Anspruch 3, dadurch gekennzeichnet, daß die Antriebseinrichtung für die Mikrometerschraube (28) einen Schrittmotor oder einen kontinuierlich laufenden Motor (29) aufweist.

5. Schleifmaschine nach einem der Ansprüche 1 bis 4, dadurch gekennzeichnet, daß die Tische (17) mit einer Mehrzahl von Öffnungen (30) durchsetzt sind, die sich an ihren oberen Flächen öffnen und mit Hilfe eines Sammlers (31) mit einer Saugeinrichtung (32) verbunden sind.

6. Schleifmaschine nach einem der Ansprüche 3 bis 5, dadurch gekennzeichnet, daß der Sockel (2) auf einem Gestänge (5) eine Winde (4) befestig ist und mit Hilfe von vertikalen Führungsschienen (20) auf Führungskolonnen (3) geführt ist, wobei die Winde (4) das Anheben des Sockels (2) und der Tische (17) im Ausmaß des Abriebs der Stücke (16) bewirkt.

7. Schleifmaschine nach einem der Ansprüche 1 bis 6, dadurch gekennzeichnet, daß die Satelliten (10) mit Hilfe eines inneren Kronenzahnrades (9) angetrieben sind und durch ein äußeres Kronenzahnrad (11) geführt sind, welches ein fester Teil einer Halterung (19) der festen Platte (18) ist.

8. Schleifmaschine nach Anspruch 7, dadurch gekennzeichnet, daß das innere Kronenzahnrad (9) selbst über eine Achse (8) angetrieben ist, welche durch das Innere einer Hülse (7) quer zum Sockel (2) hindurchgeht und welche selbst durch einen Elektromotor angetrieben ist.

9. Schleifmaschine nach einem der Ansprüche 1 bis 8, dadurch gekennzeichnet, daß das Planetensystem durch einen Abdeckteil (14) überdeckt ist, welcher mit Zuleitungen oder Durchgängen (15) für die Schleifmittelzuführ durchlöchert ist.

10. Schleifmaschine nach einem der Ansprüche 1 bis 6, dadurch gekennzeichnet, daß die Satelliten (10) mit einer Satellitenträgerplatte (34) in Drehung versetzt sind, unterhalb welcher jeder Satellit (10) mit Hilfe eines Art Kardanantriebs (35) aufgehängt ist, wobei die Satellitenträgerplatte (34) über einen Auslegerarm (41) in Drehung versetzt ist, wobei dessen Mast (42) seitlich im Hinblick auf die feste Platte (18) angeordnet ist.

11. Schleifmaschine nach Anspruch 10, dadurch gekennzeichnet, daß die Satelliten (10) jeweils für sich mit Hilfe einer Achse (36) in Drehung versetzt sind, wobei die Achse die Satellitenträgerplatte (34) durchquert, und die Satelliten oberhalb der Satellitenträgerplatte (34) mit einer Scheibe (37) fest verbunden ist, welche vermittels eines Riemens (38) mit einer Zentralscheibe (39) verbunden ist, die koaxial zur Satellitenträgerplatte (34) angeordnet ist und unabhängig von der Drehung der Satellitenträgerplatte (34) drehend angetrieben ist.

12. Schleifmaschine nach einem der Ansprüche 10 oder 11, dadurch gekennzeichnet, daß der Drehantrieb der Satellitenträgerplatte (34) und gegebenenfalls der Drehantrieb der zentralen Scheibe (39) mit Hilfe eines Antriebs (43, 44, 45, 46) sichergestellt ist, welcher durch den Ausleger gehaltert ist.

13. Schleifmaschine nach einem der Ansprüche 10 bis 12, dadurch gekennzeichnet, daß der Auslegerarm (41) auf dem Mast (42) schwenkbar und in Längsrichtung verschiebbar angeordnet ist.

14. Schleifmaschine nach einem der Ansprüche 1 bis 13, dadurch gekennzeichnet, daß sie auf einer Grund platte oder einem Ansatz (1) aus Granit befestigt ist, und daß der Stockel (2) ebenfalls aus Granit besteht.
